# EUROPÄISCHE PATENTANMELDUNG

(11) **EP 4 765 498 A1**
(43) Veröffentlichungstag der Anmeldung: **24.06.2026**
(21) Anmeldenummer: 25221348.3
(22) Anmeldetag: 08.12.2025
(51) Int. Cl.: H01R 9/26, H01R 31/08, H01R 4/48

(54) **REIHENKLEMME UND REIHENKLEMMENBLOCK**

(30) Priorität: 17.12.2024 DE 102024138270
(71) Anmelder: Phoenix Contact GmbH & Co. KG, 32825 Blomberg (DE)
(72) Erfinder: HOPPMANN, Ralph, 32549 Bad Oeynhausen (DE); STRUCKMANN, Sascha, 32545 Bad Oeynhausen (DE)

(57) **Zusammenfassung**

Dargestellt und beschrieben ist eine Reihenklemme (1) zur Potentialverteilung, mit einem eine erste Anschlussseite (2) und eine zweite Anschlussseite (3) aufweisenden Klemmengehäuse (4), und mit mindestens einer in einer Aufnahme (5) im Klemmengehäuse (4) angeordneten Stromschiene (6, 61,62), wobei sowohl auf der ersten Anschlussseite (2) als auch auf der zweiten Anschlussseite (3) des Klemmengehäuses (4) jeweils mehrere Leiteranschlussstellen (7) zum Anschluss eines Leiters ausgebildet sind, und wobei zwischen der ersten Anschlussseite (2) und der zweiten Anschlussseite (3) ein Funktionsbereich (8) ausgebildet ist.

Die Reihenklemme ist dadurch unterschiedlich anwendbar, dass im Funktionsbereich (8) zwei Brückenschächte (81, 82) im Klemmengehäuse (4) ausgebildet sind, dass die Aufnahme (5) im Klemmengehäuse (4) derart ausgebildet ist, dass sie wahlweise eine von der ersten Anschlussseite (2) zur zweiten Anschlussseite (3) durchgehende Stromschiene (6) oder eine der ersten Anschlussseite (2) zugeordnete erste Stromschiene (61) und eine der zweiten Anschlussseite (3) zugeordnete zweite Stromschiene (62) aufnehmen kann, und dass in der durchgehenden Stromschiene (6) mindestens eine zu einem der beiden Brückenschächte (81, 82) korrespondiere Anschlussmöglichkeit (9) und in der ersten Stromschiene (61) und in der zweiten Stromschiene (62) jeweils eine zu einem Brückenschacht (81, 82) korrespondiere Anschlussmöglichkeit (9) für je ein in einen Brückenschacht (81, 82) einsteckbares Brückenelement (10, 11) ausgebildet sind.

## Beschreibung

Die Erfindung betrifft eine Reihenklemme zur Potentialverteilung, mit einem eine erste Anschlussseite und eine zweite Anschlussseite aufweisenden Klemmengehäuse und mit mindestens einer in einer Aufnahme im Klemmengehäuse angeordneten Stromschiene, wobei sowohl auf der ersten Anschlussseite als auch auf der zweiten Anschlussseite des Klemmengehäuses jeweils mehrere Leiteranschlussstellen zum Anschluss je eines Leiters ausgebildet sind, und wobei zwischen der ersten Anschlussseite und der zweiten Anschlussseite ein Funktionsbereich ausgebildet ist.

Darüber hinaus betrifft die Erfindung auch einen Reihenklemmenblock mit mehreren nebeneinander angeordneten Reihenklemmen, mit einer Einspeiseklemme zum Anschluss von mindestens zwei elektrischen Potentialen und mit mindestens einem Brückenelement.

Elektrische Reihenklemmen sind seit Jahrzehnten bekannt und werden millionenfach bei der Verdrahtung elektrischer Anlagen und Geräte verwendet. Die Klemmen werden meist auf Tragschienen aufgerastet, die ihrerseits in einer Mehrzahl in einem Schaltschrank angeordnet sein können. Der Grundtyp der Reihenklemme ist die Durchgangsklemme, die ein Klemmengehäuse mit mindestens zwei Leiteranschlusselementen aufweist, die über eine elektrisch leitende Verbindungsschiene, die Stromschiene, elektrisch miteinander verbunden sind. Neben diesem Grundtyp, der teilweise auch als Verbindungsklemme bezeichnet wird, gibt es eine Vielzahl von weiteren Reihenklemmentypen, die speziell an den jeweiligen Anwendungsfall angepasst sind. Als Beispiel seien Mehrstockklemmen, Trennklemmen, Sicherungs- und Bauelementeklemmen und Installationsklemmen genannt.

Zur Energieversorgung von mehreren Verbrauchern werden häufig mehrere Reihenklemmen nebeneinander auf einer Tragschiene zu einem Reihenklemmenblock angeordnet. Ein solcher Reihenklemmenblock weist üblicherweise eine als Einspeiseklemme zum Anschluss mindestens eines elektrischen Potentials ausgebildete Reihenklemme auf. Das an die Einspeiseklemme über einen an einer Leiteranschlussstelle angeschlossenen Leiter angelegte Potential kann über ein Brückenelement, das auch als Querbrücker bezeichnet wird, auf eine oder mehrere andere Reihenklemmen verteilt werden, so dass alle Reihenklemmen, in deren Funktionsschacht ein Kontaktschenkel des Brückenelements eingesteckt ist, mit dem an die Einspeiseklemme angelegten Potential verbunden sind.

Ein derartiger Reihenklemmenblock und eine eingangs beschriebene Reihenklemme ist beispielsweise aus der DE 202 20 108 U1 bekannt. In dieser Druckschrift wird es als nachteilig beschrieben, dass die einzelnen Reihenklemmen, insbesondere die Einspeiseklemme und die als Durchgangsklemmen ausgebildeten anderen Reihenklemmen, unterschiedliche Abmessungen aufweisen. Eine größere Breite der Einspeiseklemme im Vergleich zu den Durchgangsklemmen kann dazu führen, dass ein kammartiges Brückenelement mit einem festen Rastermaß zwischen den einzelnen Kontaktabschnitten bei dem Reihenklemmenblock nicht verwendet werden kann. Geringere Abmessungen der Einspeiseklemme quer Anreihrichtung der Reihenklemmen im Vergleich zu den entsprechenden Abmessungen der Durchgangsklemmen können dazu führen, dass eine Seite der an die Einspeiseklemme angrenzenden Durchgangsklemmen durch die Einspeiseklemme nicht abgedeckt wird und dadurch zumindest teilweise offen ist.

Zur Lösung dieser Nachteile schlägt die DE 202 20 108 U1 die Verwendung je einer Distanzplatte an den beiden Seiten der Einspeiseklemme vor. Die Breite der Distanzplatten ist dabei so gewählt, dass der Abstand zwischen dem Brückenschacht der Einspeiseklemme und dem Brückenschacht der benachbarten Durchgangsklemme dem Rastermaß eines kammartigen Brückenelements entspricht, so dass im Übergangsbereich zwischen den beiden Reihenklemmen nur ein Kontaktabschnitt des Brückenelements entfernt werden muss. Außerdem sind die Abmessungen der Distanzplatten quer zur Anreihrichtung so gewählt, dass sie die benachbarten Reihenklemmen vollständig abdecken.

Auch die DE 10 2014 105 316 A1 offenbart einen Reihenklemmenblock mit mehreren nebeneinander angeordneten Reihenklemmen, mit einer Einspeiseklemme und mit mindestens einem Brückenelement. Bei diesem Reihenklemmenblock ist vorgesehen, dass alle Reihenklemmen quer zur Anreihrichtung der Reihenklemmen die gleichen Abmessungen aufweisen, wodurch ein un-übersichtliches Anschlussbild vermieden werden soll.

Bei dem in der DE 10 2014 105 316 A1 offenbarten zweiten Ausführungsbeispiel weisen die einzelnen Reihenklemmen jeweils mehrere Leiteranschlussstellen auf, über die das an den einzelnen Reihenklemmen anliegende Potential an mehrere Verbraucher verteilt werden kann. Die einzelnen Reihenklemmen sind über ein Brückenelement mit einer Einspeiseklemme verbunden, die eine Leiteranschlussstelle zum Anschluss eines Potentials aufweist. Dazu sind auf einer Seite des Klemmengehäuses sowohl der Reihenklemmen als auch der Einspeiseklemme zwei Funktionsschächte für jeweils ein Brückenelement ausgebildet sind, so dass ein an der Einspeiseklemme anliegendes Potential über ein Brückenelement an die anderen Reihenklemmen angelegt werden kann.

Auch wenn sich die bekannten Reihenklemmenblöcke in der Praxis bewährt haben, weisen sie den Nachteil auf, dass sie nicht oder nur mit Aufwand an unterschiedliche Anforderungen hinsichtlich der Energieversorgung von mehreren Verbrauchern angepasst werden können.

Der vorliegenden Erfindung liegt die Aufgabe zugrunde, eine eingangs beschriebene Reihenklemme zu verbessern, so dass sie für zusätzliche Anwendungen geeignet ist bzw. zusätzliche Anwendungsmöglichkeiten bestehen.

Diese Aufgabe ist bei der eingangs beschriebenen Reihenklemme mit den Merkmalen des Patentanspruchs 1 dadurch gelöst, dass im Funktionsbereich zwei Brückenschächte im Klemmengehäuse ausgebildet sind, und dass die Aufnahme im Klemmengehäuse derart ausgebildet ist, dass sie wahlweise eine von der ersten Anschlussseite zur zweiten Anschlussseite durchgehende Stromschiene oder eine der ersten Anschlussseite zugeordnete erste Stromschiene und eine der zweiten Anschlussseite zugeordnete zweite Stromschiene aufnehmen kann.

Dadurch, dass im Funktionsbereich zwei Brückenschächte vorgesehen sind und dass die erfindungsgemäße Reihenklemme wahlweise eine durchgehende Stromschiene oder zwei, voneinander getrennte Stromschienen aufweisen kann, können an die Reihenklemme wahlweise ein Potential oder zwei unterschiedliche Potentiale angelegt werden. Hierzu ist in der durchgehenden Stromschiene mindestens eine zu einem der beiden Brückenschächte korrespondiere Anschlussmöglichkeit ausgebildet und sind in der ersten Stromschiene und in der zweiten Stromschiene jeweils eine zu einem Brückenschacht korrespondiere Anschlussmöglichkeit für je ein in einen Brückenschacht einsteckbares Brückenelement ausgebildet.

Soll an die erfindungsgemäße Reihenklemme nur ein Potential angelegt werden, so ist in der Aufnahme im Klemmengehäuse eine durchgehende Stromschiene angeordnet, mit der sowohl die Leiteranschlussstellen auf der ersten Anschlussseite als auch die Leiteranschlussstellen auf der zweiten Anschlussseite elektrisch verbunden sind. In einen Brückenschacht kann dann ein Brückenelement so eingesteckt werden, dass ein Kontaktabschnitt des Brückenelements die korrespondierende Anschlussmöglichkeit in der Stromschiene kontaktiert. Über das Brückenelement wird dann die Stromschiene mit einem Potential verbunden, so dass dieses Potential über die einzelnen Leiteranschlussstellen bzw. über daran angeschlossene Leiter an eine entsprechende Anzahl von Verbrauchern verteilt werden kann.

Sollen an die erfindungsgemäße Reihenklemme zwei unterschiedliche Potentiale angelegt werden, so sind in der Aufnahme im Klemmengehäuse zwei voneinander getrennte Stromschiene angeordnet, nämlich eine erste Stromschiene, die der ersten Anschlussseite zugeordnet ist, und eine zweite Stromschiene, die der zweiten Anschlussseite zugeordnet ist. Die erste Stromschiene ist dabei mit den Leiteranschlussstellen auf der ersten Anschlussseite und die zweite Stromschiene mit den Leiteranschlussstellen auf der zweiten Anschlussseite elektrisch verbunden.

In einen Brückenschacht kann dann ein erstes Brückenelement und in den anderen Brückenschacht ein zweites Brückenelement eingesteckt werden. Das erste Brückenelement kontaktiert dabei mit seinem Kontaktabschnitt die korrespondierende Anschlussmöglichkeit in der ersten Stromschiene, während das zweite Brückenelement mit seinem Kontaktabschnitt die korrespondierende Anschlussmöglichkeit in der zweiten Stromschiene kontaktiert. Über die beiden Brückenelemente werden so die beiden Stromschiene mit zwei unterschiedlichen Potentialen verbunden, so dass die beiden Potentiale über die die jeweils zugeordneten Leiteranschlussstellen der ersten Anschlussseite und der zweiten Anschlussseite bzw. daran angeschlossene Leiter an eine entsprechende Anzahl von Verbrauchern verteilt werden können.

Gemäß einer vorteilhaften Ausgestaltung sind in der durchgehenden Stromschiene zwei zu den beiden Brückenschächten korrespondiere Anschlussmöglichkeiten ausgebildet. Dadurch hat der Anwender die Wahl, in welche der beiden Brückenschächte er ein Brückenelement einsteckt, so dass die Bedienung der Reihenklemme sehr komfortabel ist. Außerdem wird das Risiko einer "Fehlsteckung" verhindert, bei der ein Benutzer ein Brückenelement in einen Brückenschacht einsteckt, zum dem in der Stromschiene keine korrespondierende Anschlussmöglichkeit vorgesehen ist, so dass der Kontaktabschnitt des Brückenelements die Stromschiene nicht sicher kontaktieren würde. Die in der Stromschiene ausgebildeten Anschlussmöglichkeiten sind vorzugsweise als Öffnungen in der Stromschiene ausgebildet, in die das freie Ende eines Kontaktabschnitts des Brückenelements einsteckbar ist.

Gemäß einer bevorzugten Ausgestaltung der erfindungsgemäßen Reihenklemme weist die Aufnahme im Klemmengehäuse einen der ersten Anschlussseite zugeordneten ersten Aufnahmeabschnitt, einen der zweiten Anschlussseite zugeordneten zweiten Aufnahmeabschnitt und einen dem Funktionsbereich zugeordneten dritten Aufnahmeabschnitt auf. Der dritte Aufnahmeabschnitt ist dabei auf seiner einen Seite mit dem ersten Aufnahmeabschnitt und auf seiner anderen Seite mit dem zweiten Aufnahmeabschnitt verbunden, so dass eine von der ersten Anschlussseite zur zweiten Anschlussseite durchgehende Stromschiene von der aus den drei Aufnahmeabschnitten bestehenden durchgehenden Aufnahme aufgenommen werden kann. Gleichzeitig ist dabei der ersten Aufnahmeabschnitt durch den dritten Aufnahmeabschnitt vom zweiten Aufnahmeabschnitt getrennt bzw. beabstandet, so dass eine erste Stromschiene, die im ersten Aufnahmeabschnitt aufgenommen ist, von einer zweiten Stromschiene, die im zweiten Aufnahmeabschnitt aufgenommen ist, räumlich und damit auch elektrisch getrennt ist.

Eingangs ist ausgeführt, dass die erfindungsgemäße Reihenklemme auf beiden Anschlussseiten jeweils mehrere Leiteranschlussstellen aufweist. Auf beiden Anschlussseiten sind dabei vorzugsweise gleich viele Leiteranschlussstellen vorgesehen, insbesondere jeweils drei oder vier Leiteranschlussstellen, so dass die Reihenklemme insbesondere sechs oder acht Leiteranschlussstellen aufweist. Die Erfindung ist jedoch nicht darauf beschränkt, so dass auf den beiden Anschlussseiten grundsätzlich auch unterschiedlich viele Leiteranschlussstellen vorgesehen sein können.

Gemäß einer bevorzugten Ausführungsvariante der erfindungsgemäßen Reihenklemme weisen die Leiteranschlussstellen auf der ersten Anschlussseite und/oder die Leiteranschlussstellen auf der zweiten Anschlussseite jeweils ein Leiteranschlusselement auf. Die einzelnen Leiteranschlusselemente wirken dabei jeweils mit einem Abschnitt der durchgehenden Stromschiene oder einer der beiden Stromschienen derart zusammen, dass mithilfe des Leiteranschlusselements das Ende eines Leiters an den entsprechenden Abschnitt der Stromschiene, und damit an die jeweilige Stromschiene insgesamt, angeschlossen werden kann. Dabei sind unterschiedliche Arten von Leiteranschlusselementen möglich, insbesondere Schraubanschlüsse, Zugfederanschlüsse, Federkraftklemmanschlüsse, Crimpanschlüsse oder Schneidanschlüsse.

Gemäß einer besonders bevorzugten Ausgestaltung der Erfindung sind die einzelnen Leiteranschlusselemente als Federkraftklemmanschluss ausgebildet, die jeweils eine Klemmfeder mit einem Klemmschenkel und einen Strombalken aufweisen, der zusammen mit dem Klemmschenkel eine Klemmstelle für einen anzuschließenden abisolierten Leiter bildet. Die Strombalken sind dabei mit der entsprechenden Stromschiene, also der durchgehenden Stromschiene oder einer der beiden Stromschienen, elektrisch leitend verbunden. Vorteilhafterweise sind die einzelnen Strombalken Teil der jeweiligen Stromschiene, also einstückig mit der Stromschiene ausgebildet und von dieser gegebenenfalls abgebogen oder freigestanzt und abgebogen.

Zum einfachen Öffnen der jeweiligen Klemmstelle kann im Klemmengehäuse jeweils ein Betätigungselement, insbesondere ein Betätigungsdrücker verschiebbar angeordnet sein. In einer ersten Position des Betätigungselements ist der Klemmschenkel der zugeordneten Klemmfeder durch das Betätigungselement entgegen seiner Federkraft ausgelenkt, so dass die Klemmstelle geöffnet ist. In einer zweiten Position des Betätigungselements ist der Klemmschenkel dagegen nicht mehr durch das Betätigungselement ausgelenkt, so dass der Klemmschenkel einen in die Klemmstelle eingeführten Leiter gegen den Strombalken drückt, wodurch das abisolierte Ende des Leiters den Strombalken kontaktiert.

Ganz besonders vorteilhaft ist es, wenn das Betätigungselement in seiner ersten Position im Klemmengehäuse verrastbar ist, so dass sich die Klemmstelle in einer geöffneten Position befindet. Bevorzugt ist dabei ein Auslöseelement derart verstellbar im Klemmengehäuse angeordnet, dass das Auslöseelement die Verrastung des Betätigungselements in seiner ersten Position aufhebt, wenn das Auslöseelement betätigt wird. Die Betätigung des Auslöseelements erfolgt dabei vorzugsweise dadurch, dass ein anzuschließender Leiter in die geöffnete Klemmstelle eingesteckt wird. Ein zusätzliches Werkzeug zum Betätigen des Auslöseelements ist somit nicht erforderlich.

Ein anzuschließender Leiter kann dann einfach und nahezu ohne Kraftaufwand in die geöffnete Klemmstelle eingesteckt werden, unabhängig davon, ob es sich um einen flexiblen oder starren Leiter handelt. Ist das Ende des Leiters vollständig in die Klemmstelle eingesteckt, so wird das Auslöseelement durch das Ende des Leiters ausgelöst, wodurch die Verrastung des Betätigungselements in seiner ersten Position gelöst wird. Dies führt unmittelbar dazu, dass der Klemmschenkel nicht mehr durch das Betätigungselement entgegen seiner Federkraft ausgelenkt wird, so dass der Klemmschenkel den in die Klemmstelle eingeführten Leiter gegen den Strombalken drückt. Bei einer derart ausgebildeten Reihenklemme lassen sich mehrere Leiter schnell, einfach und werkzeuglos an die Reihenklemme bzw. deren Leiteranschlussstellen anschließen und bei Bedarf auch wieder aus den Leiteranschlussstellen der Reihenklemme lösen.

Grundsätzlich können bei der erfindungsgemäßen Reihenklemme die zuvor beschriebenen möglichen Ausgestaltungen der Leiteranschlussstelle miteinander kombiniert werden. Weisen die Leiteranschlussstellen alle ein Leiteranschlusselement auf, so sind diese in der Regel alle gleich ausgebildet, also beispielsweise alle als Federkraftklemmanschluss ausgebildet, wodurch die Bedienung der Reihenklemme für den Monteur erleichtert wird. Die Erfindung ist jedoch nicht auf eine derartige Ausgestaltung beschränkt. Je nach Anwendungsfall können bei einer Reihenklemme auch unterschiedliche Arten von Leiteranschlusselemente vorgesehen sein.

Bei der erfindungsgemäßen Reihenklemme weist das Klemmengehäuse vorzugsweise einen Fußbereich auf, der so ausgebildet ist, dass das Klemmengehäuse auf einer Tragschiene aufgerastet werden kann. Hierzu kann der Fußbereich ein oder zwei Rastfederbeine aufweisen, die zumindest einen Schenkel der Tragschiene untergreifen, wie dies grundsätzlich aus der Praxis bekannt ist.

Vorteilhafterweise ist außerdem im Fußbereich des Klemmengehäuses ein die Stromschiene kontaktierendes metallisches Schutzleiterelement angeordnet. Dazu kann auf der der Tragschiene zugewandten Unterseite des Klemmengehäuses eine Ausnehmung ausgebildet sein, in die das Schutzleiterelement eingesteckt und vorzugsweise verrastet werden kann. Durch die Ausbildung der Ausnehmung im Klemmengehäuse kann dasselbe Klemmengehäuse verwendet werden, unabhängig davon, ob die Reihenklemme als Schutzleiterklemme eingesetzt werden soll oder nicht.

Das Schutzleiterelement weist vorzugsweise ein Federelement, insbesondere eine Federgabel mit zwei Federarmen auf, die in eine in der durchgehenden Stromschiene ausgebildete Öffnung eingesteckt werden können. Das Federelement verläuft dabei im Wesentlichen senkrecht zur Längserstreckung des Metallfußes und zur Längserstreckung einer Tragschiene, auf die die Reihenklemme aufgesetzt werden soll. Zusätzlich weist das Schutzleiterelement vorzugsweise noch mindestens ein Federmittel auf, das zur Befestigung des Schutzleiterelements auf der Tragschiene dient.

Neben einer einzelnen Reihenklemme betrifft die vorliegende Erfindung auch einen Reihenklemmenblock, mit mehreren nebeneinander angeordneten Reihenklemmen, mit einer Einspeiseklemme zum Anschluss von mindestens zwei elektrischen Potentialen und mit mindestens einem Brückenelement. Dabei weist die Einspeiseklemme ein Klemmengehäuse, mindestens zwei Leiteranschlussstellen, mindestens zwei Stromschienen und zwei im Klemmengehäuse ausgebildete Brückenschächte auf. In den beiden Stromschienen der Einspeiseklemme, die jeweils mit einer Leiteranschlussstelle elektrisch verbunden sind, ist korrespondierend zu den beiden Brückenschächten jeweils eine Anschlussmöglichkeit für ein Brückenelement ausgebildet, so dass das an einer Stromschiene anliegende bzw. über die entsprechende Leiteranschlussstelle angeschlossene Potential über ein Brückenelement an die Reihenklemmen verteilt werden kann.

Je nachdem, ob die einzelnen Reihenklemmen eine durchgehende Stromschiene oder zwei einzelne Stromschienen aufweisen, ergeben sich dadurch unterschiedliche Möglichkeiten, über den Reihenklemmenblock ein oder zwei Potentiale zu verteilen.

Bei einer ersten Ausgestaltung des Reihenklemmenblocks, bei der in der Aufnahme im Klemmengehäuse der Reihenklemmen jeweils eine durchgehende Stromschiene angeordnet ist, sind die Reihenklemmen über ein Brückenelement mit einem ersten Potential der Einspeiseklemme verbunden, das an einer ersten Leiteranschlussstelle angelegt ist. An allen Leiteranschlussstellen der einzelnen Reihenklemmen liegt dann das gleiche Potential an, das über an die Leiteranschlussstellen angeschlossene Leiter weiter verteilt werden kann.

Weist der Reihenklemmenblock mindestens (n + m) nebeneinander angeordneten Reihenklemmen auf, bei denen in der Aufnahme im Klemmengehäuse der Reihenklemmen jeweils eine durchgehende Stromschiene angeordnet ist, so können gemäß einer alternativen Ausgestaltung mit zwei Brückenelementen auf einzelne Reihenklemmen des Reihenklemmenblocks zwei unterschiedliche Potentiale der Einspeiseklemme verteilt werden. Hierbei sind n Reihenklemmen über das erste Brückenelement mit dem ersten Potential, beispielsweise dem Plus-Potential, und m Reihenklemmen über das zweite Brückenelement mit dem zweiten Potential, beispielsweise dem Minus-Potential der Einspeiseklemme verbunden.

Die einzelnen Reihenklemmen weisen dabei zwar jeweils nur ein Potential auf, jedoch weist der Reihenklemmenblock insgesamt zwei unterschiedliche Potentiale auf, wobei n Reihenklemmen das erste Potential, beispielsweise das Plus-Potential, und m Reihenklemmen das zweite Potential beispielsweise das Minus-Potential, aufweisen. Grundsätzlich kann sich die Anzahl n der Reihenklemmen mit erstem Potential von der Anzahl m der Reihenklemmen mit zweitem Potential unterscheiden. Weist der Reihenklemmenblock eine gerade Anzahl von Reihenklemmen auf, so wird in der Regel die Anzahl der Reihenklemmen, die mit dem ersten Potential verbunden sind, der Anzahl der Reihenklemmen, die mit dem zweiten Potential verbunden entsprechen, so dass dann n = m gilt.

Bei einer anderen Ausgestaltung des Reihenklemmenblocks, bei der in der Aufnahme im Klemmengehäuse der Reihenklemmen jeweils eine erste Stromschiene und eine zweite Stromschiene angeordnet sind, sind die ersten Stromschienen der Reihenklemmen über ein erstes Brückenelement mit dem an einer ersten Leiteranschlussstelle angeschlossenen ersten Potential, beispielsweise dem Plus-Potential, und die zweiten Stromschienen der Reihenklemmen über ein zweites Brückenelement mit dem an einer zweiten Leiteranschlussstelle angeschlossenen zweiten Potential, beispielsweise dem Minus-Potential der Einspeiseklemme verbunden.

Bei dieser Ausgestaltung weisen die einzelnen Reihenklemmen bzw. deren beiden Stromschienen somit jeweils zwei unterschiedliche Potentiale auf, nämlich jeweils ein erstes Potential auf der der ersten Stromschiene zugeordneten ersten Anschlussseite und ein zweites Potential auf der der zweiten Stromschiene zugeordneten zweiten Anschlussseite.

Die zuvor beschriebenen verschiedenen Ausgestaltungen des Reihenklemmenblocks können auch miteinander kombiniert werden. So kann ein Reihenklemmenblock sowohl einzelne Reihenklemmen mit einer durchgehenden Stromschiene als auch einzelne Reihenklemmen mit zwei getrennten Stromschienen aufweisen.

Darüber hinaus müssen auch nicht alle Reihenklemmen eines Reihenklemmenblocks über ein Brückenelement mit der Einspeiseklemme verbunden sein. So kann ein Reihenklemmenblock eine oder mehrere Reihenklemmen aufweisen, die über ein im Fußbereich des Klemmengehäuses angeordnetes Schutzleiterelement mit der Tragschiene und nicht über ein Brückenelement mit der Einspeiseklemme elektrisch verbunden sind.

Weist ein solcher Reihenklemmenblock beispielsweise insgesamt acht Reihenklemmen auf, so können davon drei Reihenklemmen mit dem Plus-Potential, drei Reihenklemmen mit dem Minus-Potential und zwei Reihenklemmen mit dem Bezugspotential der Tragschiene bzw. dem Massepotential verbunden sein. Dabei sind sowohl die drei Reihenklemmen, die mit dem Plus-Potential verbunden sind, als auch die drei Reihenklemmen, die mit dem Minus-Potential verbunden sind, jeweils über ein Brückenelement miteinander und mit der Einspeiseklemme verbunden, so dass nur an die Einspeiseklemme ein Leiter mit Plus-Potential und ein Leiter mit Minus-Potential angeschlossen werden muss. Zusätzlich kann an eine dritte Leiteranschlussstelle der Einspeiseklemme noch ein Leiter für das Massepotential angeschlossen werden.

Im Einzelnen gibt es mehrere Möglichkeiten, die erfindungsgemäße Reihenklemme und den Reihenklemmenblock auszugestalten und weiterzubilden. Dazu wird verwiesen auf die nachgeordneten Patentansprüche und die nachfolgende Beschreibung bevorzugter Ausführungsbeispiele in Verbindung mit der Zeichnung. In der Zeichnung zeigen
- Fig. 1: eine perspektivische Darstellung eines Ausführungsbeispiels einer Reihenklemme ohne Stromschiene,
- Fig. 2: eine perspektivische Darstellung eines Ausführungsbeispiels einer Reihenklemme mit zwei Stromschienen,
- Fig. 3: eine perspektivische Darstellung eines ersten Ausführungsbeispiels einer Reihenklemme mit einer durchgehenden Stromschiene,
- Fig. 4: eine perspektivische Darstellung eines zweiten Ausführungsbeispiels einer Reihenklemme mit einer durchgehenden Stromschiene,
- Fig. 5: eine perspektivische Darstellung und eine Draufsicht eines ersten Ausführungsbeispiels eines Reihenklemmenblocks, mit drei Reihenklemmen, einer Einspeiseklemme und einem Brückenelement,
- Fig. 6: eine perspektivische Darstellung und eine Draufsicht eines zweiten Ausführungsbeispiels eines Reihenklemmenblocks, mit drei Reihenklemmen, einer Einspeiseklemme und zwei Brückenelementen,
- Fig. 7: eine perspektivische Darstellung und eine Draufsicht eines dritten Ausführungsbeispiels eines Reihenklemmenblocks, und
- Fig. 8: eine perspektivische Darstellung und eine Draufsicht eines vierten Ausführungsbeispiels eines Reihenklemmenblocks.

Die Figuren 1 bis 4 zeigen eine perspektivische Darstellung einer erfindungsgemäßen Reihenklemme 1 zur Potentialverteilung, mit einem eine erste Anschlussseite 2 und eine zweite Anschlussseite 3 aufweisenden Klemmengehäuse 4. In dem in der Regel aus Kunststoff bestehenden Klemmengehäuse 4 ist eine Aufnahme 5 für mindestens eine Stromschiene 6, 61, 62 ausgebildet. Sowohl auf der ersten Anschlussseite 2 als auch auf der zweiten Anschlussseite 3 des Klemmengehäuses 4 sind jeweils mehrere, vorliegend jeweils vier, Leiteranschlussstellen 7 zum Anschluss je eines Leiters ausgebildet. Außerdem ist zwischen der ersten Anschlussseite 2 und der zweiten Anschlussseite 3 ein Funktionsbereich 8 im Klemmengehäuse 4 ausgebildet.

In Fig. 1 zeigt die Reihenklemme 1 bzw. das Klemmengehäuse 4 ohne eine in der Aufnahme 5 eingesetzte Stromschiene. Aus der Darstellung ist ersichtlich, dass die Aufnahme 5 im Klemmengehäuse 4 einen der ersten Anschlussseite 2 zugeordneten ersten Aufnahmeabschnitt 51, einen der zweiten Anschlussseite 3 zugeordneten zweiten Aufnahmeabschnitt 52 und einen den Funktionsbereich 8 zugeordneten dritten Aufnahmeabschnitt 53 aufweist. Der dritte Aufnahmeabschnitt 53 ist somit zwischen dem ersten Aufnahmeabschnitt 51 und dem zweiten Aufnahmeabschnitt 52 angeordnet, wobei der dritte Aufnahmeabschnitt 53 auf seiner einen Seite mit dem ersten Aufnahmeabschnitt 51 und auf seiner anderen Seite mit dem zweiten Aufnahmeabschnitt 52 verbunden ist. Die Aufnahme 5 ist dabei insgesamt nutförmig ausgebildet, sodass sie zur Aufnahme und Halterung mindestens einer Stromschiene gut geeignet ist.

Fig. 2 zeigt eine perspektivische Darstellung Reihenklemme 1, bei der im ersten Aufnahmeabschnitt 51 eine erste Stromschiene 61 und im zweiten Aufnahmeabschnitt 52 eine zweite Stromschiene 62 angeordnet ist. Die erste Stromschiene 61 ist dabei von der zweiten Stromschiene 62 beabstandet, sodass im dritten Aufnahmeabschnitt 53 zwischen den beiden Stromschienen 61, 62 ein Freiraum vorhanden ist. Die Figuren 3 und 4 zeigen dagegen eine Reihenklemme 1, bei der in der Aufnahme 5 eine von der ersten Anschlussseite 2 zur zweiten Anschlussseite 3 durchgehende Stromschiene 6 angeordnet ist. Die durchgehende Stromschiene 6 wird somit von den drei Aufnahmeabschnitten 51, 52, 53 gemeinsam aufgenommen.

Wie zuvor ausgeführt worden ist, befindet sich zwischen der ersten Anschlussseite 2 und der zweiten Anschlussseite 3 ein Funktionsbereich 8. In dem Funktionsbereich 8 sind zwei Brückenschächte 81, 82 im Klemmengehäuse 4 ausgebildet, in die jeweils ein hier nicht dargestellter Kontaktabschnitt eines Brückenelements eingesteckt werden kann. Zur elektrischen Kontaktierung des Kontaktabschnitts des Brückenelements ist bei der Reihenklemme 1 gemäß Fig. 2 sowohl in der ersten Stromschiene 61 als auch in der zweiten Stromschiene 62 jeweils eine zu einem Brückenschacht 81, 82 korrespondierende Anschlussmöglichkeit 9 in Form einer Öffnung in der entsprechenden Stromschiene 61, 62 ausgebildet. Bei der Reihenklemme 1 gemäß den Figuren 3 und 4 sind in der durchgehenden Stromschiene 6 zwei zu den beiden Brückenschächten 81, 82 korrespondierende Anschlussmöglichkeiten 9 vorgesehen, die ebenfalls als Öffnungen in der Stromschiene 6 ausgebildet sind.

Bei der in den Figuren 1 bis 4 dargestellten Reihenklemme 1 ist im Funktionsbereich 8 zwischen den beiden Brückenschächten 81, 82 noch ein Markierungsbereich 83 ausgebildet. Der Markierungsbereich 83 ist dabei insbesondere zur Aufnahme und Verrastung eines Markierungsschilds 84 vorgesehen, wie dies beispielsweise aus den Figuren 5 und 6 ersichtlich ist. Mit Hilfe eines Markierungsschildes 84 ist eine Kennzeichnung der jeweiligen Reihenklemme auf einfache Art und Weise möglich.

Bei der in den Figuren 1 bis 4 dargestellten Reihenklemme 1 weisen die einzelnen Leiteranschlussstellen 7 jeweils ein Leiteranschlusselement auf, das als Federkraftklemmanschluss ausgebildet ist. In entsprechenden Ausnehmungen im Klemmengehäuse 4 ist dazu pro Federkraftklemmanschluss jeweils eine Klemmfeder 71 angeordnet, deren Klemmschenkel 72 zusammen mit einem Strombalken 73 eine Klemmstelle für einen anzuschließenden, abisolierten Leiter bildet. Die einzelnen Strombalken 73 der Federkraftklemmanschlüsse werden dabei jeweils von einem entsprechend abgebogenen Abschnitt der durchgehenden Stromschiene 6 (Fig. 3 und 4) bzw. der beiden Stromschienen 61, 62 (Fig. 2) gebildet. Die Strombalken 73 sind somit Teil der durchgehenden Stromschiene 6 bzw. der ersten Stromschiene 61 und der zweiten Stromschiene 62.

Bei der in den Figuren dargestellten bevorzugten Ausgestaltung der Reihenklemme 1 bzw. der einzelnen Leiteranschlussstellen 7 ist jeweils eine besondere Art von Federkraftklemmanschluss vorgesehen, die sich dadurch auszeichnet, dass ein anzuschließender Leiter nahezu ohne Kraftaufwand in die geöffnete Klemmstelle eingesteckt werden kann, unabhängig davon, ob es sich um einen flexiblen Leiter oder einen starren Leiter handelt. Ist das Ende des Leiters vollständig in die Klemmstelle eingesteckt, so wird die Klemmstelle automatisch geschlossen, so dass der Klemmschenkel 72 der Klemmfeder 71 den in die Klemmstelle eingeführten Leiter gegen den Strombalken 73 drückt.

Damit sich bei dieser Art von Federkraftklemmanschluss die Klemmfeder 71 zunächst in einem vorgespannten Zustand befindet, der Klemmschenkel 72 also ausgelenkt und dadurch die Klemmstelle geöffnet ist, ist jeder Klemmfeder 71 ein im Klemmengehäuse 4 verstellbar angeordnetes Betätigungselement 12 zugeordnet. Das als Betätigungsdrücker ausgebildete Betätigungselement 12 ist dabei in seiner ersten Position, in der der Klemmeschenkel 72 der Klemmfeder 71 entgegen seiner Federkraft ausgelenkt ist, im Klemmengehäuse 4 verrastbar. Außerdem weist jede Leiteranschlussstelle 7 ein verstellbar im Klemmengehäuse 4 angeordnetes Auslöseelement 13 auf, das die Verrastung des Betätigungselements 12 in seiner ersten Position aufhebt, wenn das Auslöseelement 13 durch Einstecken eines anzuschließenden Leiters in die geöffnete Klemmstelle betätigt ist. Das Ende des eingeführten Leiters drückt dann gegen das Auslöseelement 13, wodurch die Verrastung des Betätigungselements 12 in seiner ersten Position gelöst wird, sodass der Klemmschenkel 72 zurückfedert und den eingeführten Leiter gegen den Strombalken 73 klemmt.

Soll die Klemmstelle wieder geöffnet werden, um beispielsweise einen angeschlossenen Leiter aus der Reihenklemme 1 herauszuziehen, so muss das Betätigungselement 12 wieder in das Innere des Klemmengehäuses 4 eingerückt werden, wodurch der Klemmschenkel 72 ausgelenkt und dabei von dem angeschlossenen Leiter abgehoben wird. Ein angeschlossener Leiter kann dann durch die Leitereinführungsöffnung 41 im Klemmengehäuse 4 herausgezogen werden. Gleichzeitig verrastet dabei das Betätigungselement 12 wieder in seiner ersten Position, wodurch die Klemmstelle erneut geöffnet wird. Zur Betätigung des Betätigungselements 12, beispielsweise mit der Spitze eines Schraubendrehers, ist im Klemmengehäuse 4 benachbart zu jeder Leitereinführungsöffnung 41 eine entsprechende Betätigungsöffnung 42 ausgebildet.

Die in den Figuren dargestellte Reihenklemme 1 bzw. dessen Klemmengehäuse 4 weist einen Fußbereich 43 auf, der so ausgebildet ist, dass das Klemmengehäuse 4 auf einer Tragschiene 14 aufgerastet werden kann. Wie aus Fig. 4 ersichtlich ist, kann der Fußbereich 43 so ausgebildet sein, dass er ein metallisches Schutzleiterelement 15 aufnehmen kann, das einerseits die Tragschiene 14 und andererseits die Stromschiene 6 kontaktiert, wenn das Klemmengehäuse 4 auf der Tragschiene 14 aufgerastet ist.

Die Figuren 5 bis 8 zeigen verschiedene Ausführungsvarianten eines Reihenklemmenblocks 20, jeweils mit mehreren nebeneinander angeordneten Reihenklemmen 1, einer Einspeiseklemme 30 zum Anschluss von mindestens zwei elektrischen Potentialen und einem oder zwei Brückenelementen 10, 11. Die Einspeiseklemme 30 weist ein Klemmengehäuse 31, drei Leiteranschlussstellen 32, 33, 34 und drei Stromschienen 35 auf, wobei jeweils eine Stromschiene 35 elektrisch mit einer Leiteranschlussstelle 32, 33, 34 verbunden ist. Außerdem sind im Klemmengehäuse 31 zwei Brückenschächte 36, 37 ausgebildet, zu denen in zwei Stromschienen 35 der Einspeiseklemme 30 korrespondierende Anschlussmöglichkeiten 38 für jeweils ein Brückenelement 10, 11 ausgebildet sind. Wie bei den Reihenklemmen 1 sind auch bei der Einspeiseklemme 30 die Anschlussmöglichkeiten 38 als Öffnungen in der Stromschiene 35 ausgebildet, in die jeweils ein freies Ende eines Kontaktabschnitts 100, 110 eines Brückenelements 10, 11 eingesteckt werden kann.

Bei dem in Fig. 5 dargestellten Ausführungsbeispiel eines Reihenklemmenblocks 20 ist in der Aufnahme 5 im Klemmengehäuse 4 der einzelnen Reihenklemmen 1 jeweils eine durchgehende Stromschiene 6 angeordnet, mit der sowohl die Leiteranschlussstellen 7 auf der ersten Anschlussseite 2 als auch die Leiteranschlussstellen 7 auf der zweiten Anschlussseite 3 elektrisch verbunden sind. Zum Anlegen eines Potentials an die einzelnen Reihenklemmen 1 ist ein Brückenelement 10 vorgesehen, wobei die einzelnen Kontaktabschnitte 100 des Brückenelements 10, die in Fig. 5b schematisch als breite Striche angedeutet sind, jeweils in den ersten Brückenschacht 81 der einzelnen Reihenklemmen 1 sowie in den ersten Brückenschacht 36 der Einspeiseklemme 30 eingesteckt sind. Dadurch sind die einzelnen Reihenklemmen 1 über das Brückenelement 10 mit dem an der ersten Leiteranschlussstelle 32 der Einspeiseklemme 30 anliegenden Potential, beispielsweise dem Plus-Potential, verbunden. Wird das Brückenelement 10 in den zweiten Brückenschacht 37 der Einspeiseklemme 30 und dementsprechend auch in den zweiten Brückenschacht 82 der einzelnen Reihenklemmen 1 eingesteckt, so können die einzelnen Reihenklemmen 1 über das Brückenelement 10 mit dem an der zweiten Leiteranschlussstelle 33 der Einspeiseklemme 30 anliegenden Potential, beispielsweise dem Minus-Potential, verbunden werden.

Fig. 6 zeigt eine alternative Ausgestaltung eines Reihenklemmenblocks 20, bei dem in der Aufnahme 5 im Klemmengehäuse 4 der einzelnen Reihenklemmen 1 jeweils eine erste Stromschiene 61 und eine zweite Stromschiene 62 angeordnet sind. Bei diesem Reihenklemmenblock 20 sind die Leiteranschlussstellen 7 der ersten Anschlussseite 2 mit der ersten Stromschiene 61 und die Leiteranschlussstellen 7 der zweiten Anschlussseite 3 mit der zweiten Stromschiene 62 verbunden. Bei dem Reihenklemmenblock 20 können zwei an der Einspeiseklemme 30 anliegende unterschiedliche Potentiale auf die einzelnen Reihenklemmen 1 verteilt werden, indem zwei Brückenelemente 10, 11 verwendet werden.

Dazu ist jeweils ein Kontaktabschnitt 100 des ersten Brückenelements 10 in den ersten Brückenschacht 36 der Einspeiseklemme 30 und in die ersten Brückenschächte 81 der einzelnen Reihenklemmen 1 eingesteckt. Außerdem ist jeweils ein Kontaktabschnitt 110 des zweiten Brückenelements 11 in den zweiten Brückenschacht 37 der Einspeiseklemme 30 und in die zweiten Brückenschächte 82 der einzelnen Reihenklemmen 1 eingesteckt. Über das erste Brückenelement 10 wird somit das an der ersten Leiteranschlussstelle 32 der Einspeiseklemme 30 anliegende erste Potential, beispielsweise das Plus-Potential verteilt, während über das zweite Brückenelement 11 das an der zweiten Leiteranschlussstelle 33 der Einspeiseklemme 30 anliegende zweite Potential, beispielsweise das Minus-Potential verteilt wird. Über das erste Brückenelement 10 und die einzelnen ersten Stromschienen 61 liegt dann das erste Potential an den Leiteranschlussstellen 7 der ersten Anschlussseite 2 der einzelnen Reihenklemmen 1 an, während über das zweite Brückenelement 11 und die einzelnen zweiten Stromschienen 62 das zweite Potential an den einzelnen Leiteranschlussstellen 7 der zweiten Anschlussseite 3 der einzelnen Reihenklemmen 1 anliegt. An den einzelnen Reihenklemmen 1 bzw. deren Leiteranschlussstellen 7 können so auf beiden Anschlussseiten 2, 3 unterschiedliche Potentiale abgegriffen werden.

In Fig. 7 ist eine weitere Ausführungsvariante eines Reihenklemmenblocks 20 dargestellt. Im Unterschied zu dem Ausführungsbeispiel gemäß Fig. 5 weist dieser Reihenklemmenblock 20 neben der Einspeiseklemme 30 nicht drei Reihenklemmen 1, sondern neun Reihenklemmen 1 auf. Bei den einzelnen Reihenklemmen 1 ist in der Aufnahme 5 im Klemmengehäuse 4 wiederum jeweils eine durchgehende Stromschiene 6 angeordnet, so dass die Leiteranschlussstellen 7 auf der ersten Anschlussseite 2 und die Leiteranschlussstellen 7 auf der zweiten Anschlussseite 3 mit der Stromschiene 6 elektrisch verbunden sind. Der Reihenklemmenblock 20 weist jedoch nicht nur ein Brückenelement 10, sondern zwei Brückenelemente 10, 11 auf, sodass von der Einspeiseklemme 30 zwei unterschiedliche Potentiale an die Reihenklemmen 1 des Reihenklemmenblocks 20 verteilt werden können.

Dabei sind über das entsprechend ausgebildete erste Brückenelement 10 drei Reihenklemmen 1, nämlich ausgehend von der Einspeiseklemme 30 die zweite, siebte und neunte Reihenklemme 1, mit dem über die erste Leiteranschlussstelle 32 an der Einspeiseklemme 30 anliegenden ersten Potential, beispielsweise dem Plus-Potential verbunden. Über das entsprechend ausgebildete zweite Brückenelement 11 sind dagegen vier Reihenklemmen 1, nämlich ausgehend von der Einspeiseklemme 30 die erste, dritte, sechste und achte Reihenklemme 1, mit dem über die zweite Leiteranschlussstelle 33 an der Einspeiseklemme 30 anliegenden zweiten Potential, beispielsweise dem Minus-Potential verbunden. Die beiden Brückenelemente 10, 11 unterscheiden sich somit durch die Anzahl und Position der einzelnen Kontaktabschnitte 100, 110 voneinander.

Bei dem in Fig. 7 dargestellten Reihenklemmenblock 20 sind n = 3 Reihenklemmen 1 über das erste Brückenelement 10 mit dem Plus-Potential und m = 4 Reihenklemmen 1 über das zweite Brückenelement 11 mit dem Minus-Potential der Einspeiseklemme 30 verbunden. Der dargestellte Reihenklemmenblock 20 weist darüber hinaus noch zwei weitere Reihenklemmen 1 auf, nämlich ausgehend von der Einspeiseklemme 30 die vierte und fünfte Reihenklemme 1, die weder über das erste Brückenelement 10 noch über das zweite Brückenelement 11 mit der Einspeiseklemme 30 verbunden sind. Diese beiden Reihenklemmen 1 sind stattdessen über ein im Fußbereich 43 des Klemmengehäuses 4 angeordnetes Schutzleiterelement 15 mit der Tragschiene 14 verbunden. Damit die beiden Reihenklemmen 1 bei eingesteckten Brückenelementen 10, 11 nicht mit den beiden Potentialen der Einspeiseklemme 30 verbunden sind, ist an der entsprechenden Stelle der Brückenelemente 10, 11 jeweils kein Kontaktabschnitt 100, 110 vorgesehen, der in die beiden Brückenschächte 81, 82 dieser beiden Reihenklemmen 1 eingesteckt ist.

Über die dritte Leiteranschlussstelle 34 der Einspeiseklemme 30 kann das PE-Potential an die mit der dritten Leiteranschlussstelle 34 verbundene Stromschiene 35 angelegt werden, die über ein im Fußbereich des Klemmengehäuses 31 angeordnetes Schutzleiterelement 15 mit der Tragschiene 14 verbunden ist, wenn die Einspeiseklemme 30 auf der Tragschiene 14 aufgerastet ist. Dadurch sind auch die zuvor beschriebene vierte und fünfte Reihenklemme 1 über ihr jeweiliges Schutzleiterelement 15 und die Tragschiene 14 mit dem PE-Potential der Einspeiseklemme 30 verbunden.

Fig. 8 zeigt schließlich ein weiteres Ausführungsbeispiel eines erfindungsgemäßen Reihenklemmenblocks 20, bei dem wiederum neun Reihenklemmen 1 und eine Einspeiseklemme 30 vorgesehen sind. Wie bei dem Ausführungsbeispiel gemäß Fig. 7 sind auch hier bei zwei Reihenklemmen 1, nämlich ausgehend von der Einspeiseklemme 30 wiederum die vierte und fünfte Reihenklemme 1, nicht über eines der beiden Brückenelemente 10, 11 mit der Einspeiseklemme 30, sondern jeweils über ein Schutzleiterelement 15 mit der Tragschiene 14 elektrisch verbunden.

Die anderen Reihenklemmen 1 weisen jeweils eine erste Stromschiene 61 und eine zweite Stromschiene 62 auf, so dass an diese Reihenklemmen 1 über die beiden Brückenelemente 10, 11 jeweils zwei unterschiedliche Potentiale angeschlossen werden können. Bei diesen Reihenklemmen 1 sind die Leiteranschlussstelle 7 der ersten Anschlussseite 2 der einzelnen Reihenklemmen 1 jeweils über das erste Brückenelement 10 bzw. deren Kontaktabschnitte 100 mit dem über die erste Leiteranschlussstelle 32 an der Einspeiseklemme 30 anliegenden ersten Potential, beispielsweise dem Plus-Potential, verbunden. Die einzelnen Leiteranschlussstellen 7 der zweiten Anschlussseite 3 der einzelnen Reihenklemmen 1 sind dagegen über das zweite Brückenelement 11 bzw. dessen Kontaktabschnitte 110 mit dem zweiten Potential, beispielsweise dem Minus-Potential verbunden, das über die zweite Leiteranschlussstelle 33 an der Einspeiseklemme 30 anliegt.

Es ist für den Fachmann ersichtlich, dass die vorliegende Erfindung nicht auf die in den Figuren dargestellte, nur beispielhafte Anzahl der Reihenklemmen 1 bei einem Reihenklemmenblock 20 beschränkt ist. Ebenso kann die Aufteilung der beiden Potentiale auf die einzelnen Reihenklemmen 1 von der dargestellten Aufteilung abweichen.

### Bezugszeichen

- 1.: Reihenklemme
- 2.: erste Anschlussseite
- 3.: zweite Anschlussseite
- 4.: Klemmengehäuse
- 41.: Leitereinführöffnung
- 42.: Betätigungsöffnung
- 43.: Fußbereich
- 5.: Aufnahme
- 51.: erster Aufnahmeabschnitt
- 52.: zweiter Aufnahmeabschnitt
- 53.: dritter Aufnahmeabschnitt
- 6.: durchgehende Stromschiene
- 61.: erste Stromschiene
- 62.: zweite Stromschiene
- 7.: Leiteranschlussstelle
- 71.: Klemmfeder
- 72.: Klemmschenkel
- 73.: Strombalken
- 8.: Funktionsbereich
- 81.: erster Brückenschacht
- 82.: zweiter Brückenschacht
- 83.: Markierungsbereich
- 84.: Markierungsschild
- 9.: Anschlussmöglichkeit
- 10.: Brückenelement
- 100.: Kontaktabschnitt
- 11.: Brückenelement
- 110.: Kontaktabschnitt
- 12.: Betätigungselement
- 13.: Auslöseelement
- 14.: Tragschiene
- 15.: Schutzleiterelement
- 20.: Reihenklemmenblock
- 30.: Einspeiseklemme
- 31.: Klemmengehäuse
- 32.: Leiteranschlussstelle (Plus-Potential)
- 33.: Leiteranschlussstelle (Minus-Potential)
- 34.: Leiteranschlussstelle (PE-Potential)
- 35.: Stromschiene
- 36.: erste Brückenschacht
- 37.: zweite Brückenschacht
- 38.: Anschlussmöglichkeit

## Patentansprüche

1. Reihenklemme (1) zur Potentialverteilung, mit einem eine erste Anschlussseite (2) und eine zweite Anschlussseite (3) aufweisenden Klemmengehäuse (4), und mit mindestens einer in einer Aufnahme (5) im Klemmengehäuse (4) angeordneten Stromschiene (6, 61,62),
wobei sowohl auf der ersten Anschlussseite (2) als auch auf der zweiten Anschlussseite (3) des Klemmengehäuses (4) jeweils mehrere Leiteranschlussstellen (7) zum Anschluss eines Leiters ausgebildet sind, und
wobei zwischen der ersten Anschlussseite (2) und der zweiten Anschlussseite (3) ein Funktionsbereich (8) ausgebildet ist,
**dadurch gekennzeichnet,**
**dass** im Funktionsbereich (8) zwei Brückenschächte (81, 82) im Klemmengehäuse (4) ausgebildet sind,
**dass** die Aufnahme (5) im Klemmengehäuse (4) derart ausgebildet ist, dass sie wahlweise eine von der ersten Anschlussseite (2) zur zweiten Anschlussseite (3) durchgehende Stromschiene (6) oder eine der ersten Anschlussseite (2) zugeordnete erste Stromschiene (61) und eine der zweiten Anschlussseite (3) zugeordnete zweite Stromschiene (62) aufnehmen kann, und
**dass** in der durchgehenden Stromschiene (6) mindestens eine zu einem der beiden Brückenschächte (81, 82) korrespondiere Anschlussmöglichkeit (9) und in der ersten Stromschiene (61) und in der zweiten Stromschiene (62) jeweils eine zu einem Brückenschacht (81, 82) korrespondiere Anschlussmöglichkeit (9) für je ein in einen Brückenschacht (81, 82) einsteckbares Brückenelement (10, 11) ausgebildet sind.

2. Reihenklemme (1) nach Anspruch 1, **dadurch gekennzeichnet, dass** in der durchgehenden Stromschiene (6) zwei zu den beiden Brückenschächte (81, 82) korrespondiere Anschlussmöglichkeiten (9) ausgebildet sind.

3. Reihenklemme (1) nach Anspruch 1 oder 2, **dadurch gekennzeichnet, dass** die Aufnahme (5) im Klemmengehäuse (4) einen der ersten Anschlussseite (2) zugeordneten ersten Aufnahmeabschnitt (51), einen der zweiten Anschlussseite (3) zugeordneten zweiten Aufnahmeabschnitt (52) und einen dem Funktionsbereich (8) zugeordneten dritten Aufnahmeabschnitt (53) aufweist, wobei der dritte Aufnahmeabschnitt (53) auf seiner einen Seite mit dem ersten Aufnahmeabschnitt (51) und auf seiner anderen Seite mit dem zweiten Aufnahmeabschnitt (52) verbunden ist.

4. Reihenklemme (1) nach einem der Ansprüche 1 bis 3, **dadurch gekennzeichnet, dass** im Funktionsbereich (8) ein Markierungsbereich (83) ausgebildet ist, wobei der Markierungsbereich (83) vorzugsweise zwischen den beiden Brückenschächten (81, 82) angeordnet ist.

5. Reihenklemme (1) nach einem der Ansprüche 1 bis 4, **dadurch gekennzeichnet, dass** die Leiteranschlussstellen (7) auf der ersten Anschlussseite (2) des Klemmengehäuses (4) und/oder die Leiteranschlussstellen (7) auf der zweiten Anschlussseite (3) des Klemmengehäuses (4) jeweils ein Leiteranschlusselement aufweisen.

6. Reihenklemme (1) nach Anspruch 5, **dadurch gekennzeichnet, dass** die Leiteranschlusselemente als Federkraftklemmanschluss ausgebildet sind, die jeweils eine Klemmfeder (71) mit einem Klemmschenkel (72) und einem Strombalken (73) aufweisen, der zusammen mit dem Klemmschenkel (72) eine Klemmstelle für einen anzuschließenden Leiter bildet.

7. Reihenklemme (1) nach Anspruch 6, **dadurch gekennzeichnet, dass** ein Betätigungselement (12) derart verstellbar im Klemmengehäuse (4) angeordnet ist, dass in einer ersten Position des Betätigungselements (12) der Klemmschenkel (72) der Klemmfeder (71) entgegen seiner Federkraft ausgelenkt ist, so dass die Klemmstelle geöffnet ist, während in einer zweiten Position des Betätigungselements (12) der Klemmschenkel (72) der Klemmfeder (71) einen in die Klemmstelle eingeführten Leiter gegen den Strombalken (73) drückt.

8. Reihenklemme (1) nach Anspruch 7, **dadurch gekennzeichnet, dass** das Betätigungselement (12) in seiner ersten Position im Klemmengehäuse (4) verrastbar ist und dass ein Auslöseelement (13) derart verstellbar im Klemmengehäuse (4) angeordnet ist, dass das Auslöseelement (13) die Verrastung des Betätigungselements (12) in seiner ersten Position aufhebt, wenn das Auslöseelement (13) durch Einstecken eines anzuschließenden Leiters in die geöffnete Klemmstelle betätigt ist.

9. Reihenklemme (1) nach einem der Ansprüche 1 bis 8, **dadurch gekennzeichnet, dass** das Klemmengehäuse (4) einen Fußbereich (43) aufweist, der so ausgebildet ist, dass das Klemmengehäuse (4) auf einer Tragschiene (14) aufrastbar ist.

10. Reihenklemme (1) nach Anspruch 9, mit einer in der Aufnahme (5) angeordneten durchgehenden Stromschiene (6), **dadurch gekennzeichnet, dass** im Fußbereich (43) des Klemmengehäuses (4) ein die durchgehende Stromschiene (6) kontaktierendes metallisches Schutzleiterelement (15) angeordnet ist, wobei das Schutzleiterelement (15) vorzugsweise ein Federelement aufweist.

11. Reihenklemmenblock (20) mit mehreren nebeneinander angeordneten Reihenklemmen (1) nach einem der Ansprüche 1 bis 10, mit einer Einspeiseklemme (30) zum Anschluss von mindestens zwei elektrischen Potentialen und mit mindestens einem Brückenelement (10, 11),
wobei in der Aufnahme (5) im Klemmengehäuse (4) der Reihenklemmen (1) jeweils eine durchgehende Stromschiene (6) angeordnet ist,
wobei die Einspeiseklemme (30) ein Klemmengehäuse (31), mindestens zwei Leiteranschlussstellen (32, 33, 34), mindestens zwei Stromschienen (35) und zwei im Klemmengehäuse (31) ausgebildete Brückenschächte (36, 37) aufweist, wobei in zwei Stromschienen (35) der Einspeiseklemme (30) korrespondierend zu den beiden Brückenschächten (36, 37) jeweils eine Anschlussmöglichkeit (38) für ein Brückenelement (10, 11) ausgebildet ist, und
wobei die Reihenklemmen (1) über das Brückenelement (10) mit einem an einer Leiteranschlussstelle (32) angeschlossenen ersten Potential der Einspeiseklemme (31) verbunden sind.

12. Reihenklemmenblock (20) nach Anspruch 11, mit mindestens (n + m) nebeneinander angeordneten Reihenklemmen (1) und mit zwei Brückenelementen (10, 11), **dadurch gekennzeichnet, dass** n Reihenklemmen (1) über das erste Brückenelement (10) mit dem an einer ersten Leiteranschlussstelle (32) angeschlossenen ersten Potential und m Reihenklemmen (1) über das zweite Brückenelement (11) mit dem an einer zweiten Leiteranschlussstelle (33) angeschlossenen zweiten Potential der Einspeiseklemme (30) verbunden sind.

13. Reihenklemmenblock (30) mit mehreren nebeneinander angeordneten Reihenklemmen (1) nach einem der Ansprüche 1 bis 10, mit einer Einspeiseklemme (30) zum Anschluss von mindestens zwei elektrischen Potentialen und mit zwei Brückenelementen (10, 11),
wobei in der Aufnahme (5) im Klemmengehäuse (4) der Reihenklemmen () jeweils eine erste Stromschiene (61) und eine zweite Stromschiene (62) angeordnet sind,
wobei die Einspeiseklemme (30) ein Klemmengehäuse (31), mindestens zwei Leiteranschlussstellen (32, 33, 34), mindestens zwei Stromschienen (35) und zwei im Klemmengehäuse (31) ausgebildete Brückenschächte (36, 37) aufweist, wobei in zwei Stromschienen (35) der Einspeiseklemme (30) korrespondierend zu den beiden Brückenschächten (36, 37) jeweils eine Anschlussmöglichkeit (38) für ein Brückenelement (10, 11) ausgebildet ist, und
wobei die erste Stromschiene (61) der einzelnen Reihenklemmen (1) über das erste Brückenelement (10) mit dem an einer ersten Leiteranschlussstelle (32) angeschlossenen ersten Potential und die zweite Stromschiene (62) der einzelnen Reihenklemmen (1) über das zweite Brückenelement (11) mit dem an einer zweiten Leiteranschlussstelle (33) angeschlossenen zweiten Potential der Einspeiseklemme (31) verbunden sind.
